# FASCICULE DE BREVET EUROPEEN

(11) **EP 0 627 713 B1**
(45) Date de publication et mention de la délivrance du brevet: **24.09.1997**
(21) Numéro de dépôt: 94201452.3
(22) Date de dépôt: 24.05.1994
(51) Int. Cl.: G07F 7/10, G07F 9/06

(54) **Dispositif pour contrôler et commander l'accès différentiel à au moins deux compartiments à l'intérieur d'une enceinte**
Vorrichtung zum Überwachen und Steuern eines differenziellen Zutritts verzehen mit mindestens zwei Abteilen in einem Innenraum
Monitoring and controlling device of the differential access to at least two separate sections provided in an enclosed space

(30) Priorité: 02.06.1993 FR 9306589
(43) Date de publication de la demande: 07.12.1994
(73) Titulaire: SCHLUMBERGER INDUSTRIES, F-92120 Montrouge (FR)
(72) Inventeur: Barbe, Serge, F-25000 Besancon (FR)

(56) Documents cités:
- WO-A-85/01139
- WO-A-91/01428
- WO-A-93/12510
- NL-A- 8 204 672
- US-A- 4 512 453
- US-A- 4 730 117

## Description

La présente invention concerne un dispositif susceptible de contrôler et commander l'accès, selon une hiérarchie donnée, à au moins un premier et un second compartiments délimités à l'intérieur d'une enceinte. L'invention est plus particulièrement applicable à un distributeur de produits et/ou services, tel que produits consommables, ou de tickets de transport, ou encore un horodateur.

On sait que de tels distributeurs comportent généralement une enceinte dans lequel sont disposés les appareils aptes à permettre le fonctionnement du distributeur, ladite enceinte étant généralement divisée de manière à délimiter au moins un premier compartiment contenant les moyens de fonctionnement du distributeur, tels que par exemple les moyens d'acheminement de la monnaie, les moyens de délivrance d'un ticket correspondant au service demandé, les moyens d'impression du ticket, ou tout autre appareil nécessaire au fonctionnement du distributeur. L'enceinte comporte également un second compartiment appelé à contenir les valeurs, et notamment les sommes en numéraire introduites par l'utilisateur. Ledit second compartiment forme ce qu'on appelle communément le compartiment tirelire. Ce dernier peut contenir par exemple une "tirelire pièces" et une "tirelire billets".

Chaque compartiment possède sa propre porte d'accès.

L'accès au premier compartiment dans lequel se trouvent les différents appareils et systèmes de fonctionnement du distributeur n'est pas réglementé de la même manière que l'accès à la tirelire. En d'autres termes, les personnes ayant à intervenir à l'intérieur du distributeur pour des raisons de maintenance ou d'entretien, n'ont pas, normalement, à intervenir à l'intérieur de la tirelire, dont l'accès est réservé aux seules personnes habilitées à prélever les fonds résultants des transactions effectuées.

Les distributeurs connus comportent des serrures permettant de bloquer l'accès au premier compartiment, et également, au second compartiment (compartiment tirelire) Ainsi, chaque personne appelée à intervenir à l'intérieur du distributeur est détenteur d'une clé. Les personnes chargées de la maintenance et de l'entretien possèdent une clé permettant d'accéder au premier compartiment, tandis que les personnes habilitées à prélever les sommes contenues dans la tirelire, détiennent deux clés, l'une pour le premier compartiment et l'autre pour la tirelire.

Ce système de clés soulève des difficultés. La première est que les clés sont susceptibles d'être dupliquées relativement facilement, et il est donc possible de faire circuler ces clés ou de les donner à d'autres personnes que celles habilitées. Il est certain également que les personnes à intervenir dans ces appareils peuvent être tentées d'effectuer des manoeuvres frauduleuses à l'intérieur des distributeurs. Par ailleurs, des contraintes de simplification de gestion conduisent à prévoir des clés identiques pour un grand nombre de distributeurs. Cependant, ce faisant, on augmente les risques de tentative de fraude.

Egalement, du point de vue de la gestion d'un parc de distributeurs de ce type, il est important pour le gestionnaire de connaître avec le plus d'exactitude possible, la nature des opérations effectuées ainsi que leur fréquence, et également l'identité des personnes intervenues à cette occasion et ceci est particulièrement important en ce qui concerne les personnes chargées du prélèvement des sommes contenues dans la tirelire.

En conclusion, il est souhaitable de déterminer, à chaque intervention à l'intérieur du distributeur, l'identité de la personne effectuant cette intervention, afin de contrôler si la personne cherchant à intervenir est une personne habilitée. Il est évident qu'un système de serrures à clé classique ne permet pas d'assurer ce contrôle, puisque les clés peuvent être dupliquées et le détenteur d'une clé n'est pas forcément une personne habilitée.

On a proposé des dispositifs pour tenter de contrôler et réglementer l'accès à la tirelire, et notamment pour connaître son contenu. Il existe ainsi des dispositifs, notamment dans le domaine des horodateurs, comportant un centre de collecte, associé à une carte à mémoire, et également associé à des moyens informatiques portables susceptibles de dialoguer d'une part, avec le centre de collecte et d'autre part, avec chaque horodateur, en langage crypté, en vue notamment de connaître le contenu des sommes contenues à l'intérieur de la tirelire de l'horodateur interrogé. Ce dispositif assure un contrôle relatif de l'accès à la tirelire. Cependant, l'accès à la tirelire est toujours réalisé par l'intermédiaire d'une clé classique, avec les limitations qui en résultent et mentionnées précédemment.

On connaît de la demande internationale n° W0-85/01139 un dispositif pour contrôler et commander l'accès différentiel à au moins un premier et un second compartiments délimités à l'intérieur d'une enceinte d'un distributeur de produits et/ou services, de manière à empêcher l'accès au second compartiment, tout en permettant l'accès au premier compartiment, ledit dispositif comportant :
- des moyens de reconnaissance d'un objet d'identification d'un intervenant et introduit depuis l'extérieur,
- une unité centrale avec laquelle lesdits moyens de reconnaissance sont aptes à communiquer par des premiers moyens de dialogue,
- un actionneur disposé à l'intérieur du second compartiment et susceptible de permettre l'ouverture/fermeture d'une serrure associée audit second compartiment,

Bien que ce dispositif donne satisfaction, il est susceptible d'être amélioré, et c'est précisément l'objet de l'invention de proposer un dispositif permettant de contrôler et commander l'accès différentiel à au moins deux compartiments délimités à l'intérieur d'une enceinte, de façon à identifier la personne cherchant à intervenir à l'intérieur de l'appareil, et à contrôler que celle-ci est bien la personne habilitée à cet égard. Le dispositif de l'invention a également pour but d'assurer la sécurité du dispositif permettant l'ouverture de la tirelire, de manière cryptée, sans qu'il soit possible, pour une personne non autorisée par une manoeuvre frauduleuse à l'intérieur du premier compartiment (maintenance) de provoquer l'ouverture de la tirelire.

A cette fin, selon l'invention, ladite unité centrale est apte à communiquer de manière cryptée par les premiers moyens de dialogue avec les moyens de reconnaissance et par des seconds moyens de dialogue avec ledit actionneur, en vue de commander ce dernier, et comporte des moyens aptes à engendrer un message crypté à l'aide d'une clé-mère, propre à l'unité centrale, ledit actionneur possédant des moyens aptes à décrypter ledit message pour retrouver ladite clé-mère, cette dernière devenant ainsi la clé-fille susceptible d'être utilisée pour engendrer au moins un message de communication entre l'actionneur et l'unité centrale et inversement.

De manière avantageuse, ladite clé- mère est constituée d'un nombre aléatoire engendré par l'unité centrale.

Selon une forme préférée de réalisation, ledit objet introduit par l'intervenant est une carte à mémoire et les moyens de reconnaissance incluent un lecteur de carte à mémoire (LCAM).

Les moyens de dialogue incluent un algorithme de cryptage, du type de préférence, D.E.S (DATA ENCRYPTION STANDARD).

Les moyens de reconnaissance sont également aptes à contrôler un code propre au porteur de la carte à mémoire en vue de contrôler, en plus de la clé (CAM), l'identité du porteur de la carte et donc de s'assurer que le porteur est bien la personne autorisée.

Le dispositif comporte également une mémoire apte à enregistrer l'ensemble des opérations effectuées, et l'identité des intervenants.

L'invention sera bien comprise à la lumière de la description qui suit, se rapportant à un exemple illustratif mais non limitatif, en référence aux dessins annexés dans lequel:
- la figure 1 montre de façon schématique un distributeur, en coupe longitudinale, et incluant les moyens de l'invention;
- la figure 2 est un schéma synoptique du fonctionnement du dispositif de l'invention; et
- la figure 3, montre de manière schématique, le dialogue entre l'unité centrale et l'actionneur.

Comme montré sur la figure 1, le distributeur de produits ou services, tel que par exemple un distributeur de tickets de transport, portant la référence générale 1, est constitué d'un caisson 2 parallélipipédique et délimitant à l'intérieur une enceinte elle-même divisée en un premier compartiment 3 et un second compartiment 4. Le second compartiment 4 est délimité par rapport au premier compartiment 3 par des cloisons référencées 5. Le second compartiment 4 est du type blindé, et est appelé à contenir les sommes perçues en échange du service procuré aux utilisateurs d'un tel distributeur. Le deuxième compartiment 4 est communément appelé compartiment tirelire. Le numéraire stocké à l'intérieur de la tirelire est symboliquement représenté et porte une référence générale 6. Le distributeur comporte à l'intérieur du premier compartiment 3 une unité centrale représentée par le bloc fonctionnel 7 et destinée à la commande et au contrôle de l'ensemble des appareils et systèmes nécessaires et propres au fonctionnement du distributeur de tickets. Par exemple, l'unité centrale commande et surveille le déroulement du fonctionnement du sélecteur de monnaie et l'acheminement de la monnaie soit vers la tirelire, soit vers le rendu monnaie; l'unité centrale permet également de commander les systèmes d'ouverture et de fermeture des portes intérieures du dispositif; également, l'unité centrale est associée à des systèmes de gestion par logiciel et comportant des mémoires appelées à contenir des informations propres aux opérations effectuées à l'intérieur du distributeur.

La tirelire 4 est disposée à l'intérieur du distributeur, et est accessible par une porte qui lui est propre. Le distributeur comporte lui-même une porte permettant d'accéder au premier compartiment 3, étant entendu que l'accès à la tirelire n'est pas possible directement puisque cette dernière est munie d'une porte propre actionnée par une serrure disposée à l'intérieur.

La tirelire comporte un actionneur 8 apte à agir sur une serrure 9 susceptible de permettre l'ouverture de la porte (non représentée) de la tirelire 4. L'actionneur est relié à l'unité centrale par des liaisons symboliquement représentées par la ligne 10.

Egalement à l'intérieur du distributeur est disposé un lecteur de carte à mémoire 11 (LCAM), lui-même relié à l'unité centrale par une liaison 12.

Sont également représentées sur la figure 1, de manière symbolique, la main 13 d'un utilisateur portant une carte à mémoire 14, et par ailleurs la main 13A de ce même utilisateur en train de frapper des touches 14 d'un clavier 16 disposé sur une des parois extérieures du distributeur.

Un ticket 17 représente la contrepartie, sous forme d'un service, du numéraire introduit par l'utilisateur/client.

Un des buts du dispositif de l'invention est de permettre l'accès à l'intérieur du distributeur aux seules personnes autorisées et ce, de plus, sous forme d'une hiérarchie spécifique en fonction de l'habilitation de ces dernières, certaines personnes étant autorisées à intervenir à l'intérieur de l'appareil, dans le premier compartiment 3, pour y effectuer des opérations de maintenance et/ou de réparation, tandis que d'autres personnes, différentes des premières, seront habilitées à avoir accès à l'intérieur de la tirelire.

En référence aux figures 1 et 2, la personne appelée à intervenir (pour maintenance ou accès à la tirelire) est symboliquement représentée par la main 13 et porteuse d'une carte à mémoire 14, de type connu et comportant des moyens de mémorisation et des moyens électroniques aptes à permettre un dialogue avec le lecteur de carte à mémoire" (LCAM). La carte 14 est introduite par l'utilisateur dans une fente prévue à cet effet et associée au LCAM) 11. Ceci correspond au bloc fonctionnel 18 de la figure 2 (la carte à mémoire étant référencée comme CAM).

La première opération qu'effectue le LCAM est de vérifier si la CAM introduite est conforme au type de CAM attendu et propre aux interventions à effectuer dans le distributeur (voir bloc fonctionnel 19). La vérification donne lieu à une réponse soit négative, soit positive. Si la CAM n'est pas conforme (réponse non) le LCAM 11 délivre une information à l'utilisateur, sous forme du renvoi de la carte introduite (bloc fonctionnel 20). Ceci constitue une première étape de sécurité dans la mesure où on évite ainsi l'introduction de fausses cartes ou de cartes manipulées ou qui ne seraient pas conformes à l'utilisation à laquelle elles sont destinées, dans le cadre par exemple de la maintenance de ce type de distributeur.

Dans l'hypothèse ou la CAM a été reconnue comme conforme, le dispositif de l'invention procède à une seconde étape de vérification, à savoir l'identification du porteur. En effet, il ne suffit pas que la CAM introduite soit une carte conforme, mais il convient également que la personne ayant introduit cette carte soit bien parmi celles qui sont autorisées à intervenir à l'intérieur du distributeur. Afin d'identifier le porteur de la carte (bloc 21), ce dernier, comme représenté schématiquement sur la figure 1, indique sur le clavier 16 disposé sur une face extérieure de l'appareil, un code qui lui est propre, en tapant sur les touches 15 correspondantes du clavier 16.

Là encore, en fonction du résultat de cette vérification, on aboutit soit au rejet de l'opération, et donc au renvoi de la carte vers l'utilisateur (bloc 22), soit à la validation de l'opération, le porteur étant identifié comme étant un porteur approprié; le dispositif procède alors à une troisième étape (bloc 23) visant à déterminer quel type d'opérations sont à effectuer, en d'autres termes, déterminer l'identité de la personne et notamment le type d'intervention qu'elle sollicite et qu'elle est autorisée à effectuer (maintenance et/réparation, ou prélèvement des sommes disposées dans la tirelire).

Les éléments qui précèdent relatifs au fonctionnement du dispositif en relation avec la figure 2, ont été réalisés par un dialogue entre le LCAM 11 et l'unité centrale, par la liaison 12 (figure 1). Les vérifications de la conformité de la carte, de la conformité du porteur, et la détermination de la nature de l'intervention à effectuer sont réalisées par l'unité centrale.

En ce qui concerne la détermination de la nature de l'intervention demandée par l'utilisateur, le bloc fonctionnel 23 offre, dans l'exemple représenté, trois possibilités, à savoir une intervention de maintenance dite de premier niveau, une intervention de maintenance dite de second niveau, et une intervention dite de collecte, c'est-à-dire d'accès à la tirelire en vue de prélever le numéraire qu'elle contient. Ces trois possibilités sont représentées à titre d'exemple par les blocs fonctionnels de la figure 2 référencés 24, 25 et 26.

L'accès aux différentes possibilités est effectué par l'intervenant qui, en fonction du code qu'il a introduit au départ, ou encore en fonction de la carte introduite qui elle-même porte une information propre à l'opération qu'est apte à effectuer l'intervenant, choisit ainsi le bloc fonctionnel correspondant (24, 25 ou 26). Dans l'hypothèse où l'intervenant souhaite une opération de maintenance dite de premier niveau (c'est-à-dire sur certains seulement des appareils contenus dans le distributeur et/ou en vue de la consultation de certains fichiers informatiques, ou de réparation), il convient de s'assurer encore une fois que celle-ci est possible compte tenu de la nature de la carte introduite, du porteur, et/ou d'autres informations telles que l'opportunité d'une opération de maintenance et/ou de réparation, et en fonction par exemple de la date de la dernière intervention ou tout autre élément de fait, tel qu'une panne nécessitant une intervention.

Pour le bloc 24, on aboutit ainsi au bloc 27 symbolisant la dernière étape de vérification consistant à vérifier si l'opération demandée est possible; dans l'affirmative, l'unité centrale provoquera le déverrouillage de la porte de l'ensemble distributeur et permettra ainsi l'accès à l'intérieur de ce dernier (sauf à la tirelire). Dans le cas où l'accès est refusé, le dispositif provoque le retour de l'information vers le menu de maintenance premier niveau.

Ainsi, pour chaque type d'opération souhaitée, une vérification est effectuée, aboutissant à un refus ou à une acceptation, qui se traduit par l'ouverture de la porte correspondante ou le maintien fermé de ladite porte (en cas de refus). Les blocs 27, 28 et 29 correspondent à ces dernières étapes de vérification.

En cas d'acceptation des opérations demandées, on aboutit aux blocs 30, 31 et 32, symbolisant le déverrouillage de la porte correspondante, à savoir pour les blocs 30 et 31, le déverrouillage de la porte principale en vue d'opérations de maintenance et/ou de réparation, et pour le bloc 32, le déverrouillage de la porte du compartiment tirelire.

Les opérations de vérification de porteurs de carte et d'identification de carte et d'opérations demandées, permettent de s'assurer, en mémorisant ces informations, dans l'unité centrale lors du déroulement de ces dernières, que les personnes intervenant sont les bonnes personnes, mais également que par exemple la personne amenée à faire la collecte, est bien une personne autorisée. On s'assure également que cette dernière n'intervient pas pour effectuer des opérations de maintenance et/ou de réparation qui dépasserait sa fonction et/ou ses capacités.

La figure 3 montre, plus en détail, les moyens qui permettent le dialogue entre les différents éléments de l'invention, et notamment entre le LCAM, l'unité centrale, l'actionneur et la serrure de la tirelire.

L'unité centrale 7 est reliée, de façon symbolique pour la commodité de la compréhension de l'invention, à un moyen susceptible d'engendrer un nombre aléatoire, référence 40, et une mémoire 41 contenant une clé-mère sous forme d'une valeur numérique. Ces valeurs numériques (nombre aléatoire et clé-mère) sont utilisées pour crypter l'information qui est véhiculée entre l'unité centrale et l'actionneur, par la ligne de communication 10. Les moyens de cryptage sont connus en eux-mêmes, sur le plan matériel, et par exemple peuvent faire appel, sous forme d'un logiciel, à un algorithme connu, tel qu'un algorithme du type DES (DATA ENCRYPTION STANDARD). Ces algorithmes sont connus en eux-mêmes et ne sont pas décrits ci-après plus en détail. Les moyens de cryptage/décryptage sont symboliquement représentés par le bloc.

L'unité centrale 7 reçoit du bloc fonctionnel 32 (correspondant au bloc fonctionnel 32 de la figure 2) une demande de déverrouillage de la porte d'accès à la tirelire, en vue de la collecte. L'actionneur 8 est associé à la clé-mère issue du bloc 41, et également à des moyens de cryptage/décryptage référencés 43. L'actionneur est susceptible de commander, par une ligne de commande en trait gras et portant la référence 44, la serrure 9 apte à ouvrir la porte de la tirelire 4.

L'unité centrale, au reçu d'une demande d'ouverture de la porte de la tirelire 4, tire un nombre aléatoire du bloc 40 et crypte cette valeur par les moyens 42, à l'aide de la clé-mère du bloc 41. Cette valeur cryptée de la valeur aléatoire est adressée par la ligne de communication 10 vers l'actionneur 8. L'actionneur à son tour, par ses propres moyens de décryptage 43, connaissant la clé-mère du bloc 41, est capable de retrouver ledit nombre aléatoire.

Ce dernier devient alors la clé-fille qui permettra de crypter la communication entre l'unité centrale 7 et l'actionneur 8. Le cryptage pourra être effectué comme indiqué ci-dessus à l'aide d'un algorithme du type connu tel que faisant appel à une fonction DES.

Ainsi la communication entre l'unité centrale et l'actionneur est réalisée sous forme cryptée, de manière inviolable, puisque la clé-fille servant à crypter le message est un nombre aléatoire qui n'est connu que de l'unité centrale et de l'actionneur. Il n'est donc pas possible d'intervenir au niveau de la communication, par des manoeuvres frauduleuses de simulation, de visualisation ou de détection des commandes ou ordres communiqués, d'actionner l'actionneur en vue de l'ouverture de la tirelire 4. La liaison 44 entre l'actionneur et la serrure est une liaison dite de puissance puisque la serrure est essentiellement un appareil électricomécanique qui nécessite une puissance électrique, notamment importante. Le dispositif' de l'invention permet d'isoler la partie actionneur à l'intérieur de la tirelire, et ainsi d'empêcher toute action directe sur la serrure, par des moyens de puissance relativement aisés à dupliquer.

En complément, le dispositif comporte des moyens de mémorisation des caractéristiques des opérations effectuées, telles que le nombre d'opérations, l'identité des personnes intervenant et également de mémorisation des caractéristiques de cartes à mémoire valables mais qui ont été égarées puis retrouvées par une personne non autorisée et introduites dans le distributeur de manière frauduleuse. Ceci permet dès le début des opérations d'identifier toute manoeuvre frauduleuse.

La description qui précède se réfère à l'aspect sécurité vis-à-vis de la tirelire (monnaie).

Le système de l'invention permet également d'assurer la sécurité d'accès au compartiment maintenance pouvant détenir, sous forme de titres de transport pré-imprimés, des valeurs très importantes.

En effet, l'actionneur et le système de cryptage de l'invention commandent l'ouverture des deux portes des deux compartiments "tirelire" et "maintenance".

Une personne autorisée pour la maintenance, ayant ouvert la porte maintenance ne doit pas avoir accès au système de fermeture de cette même porte; à défaut, il pourrait frauduleusement bloquer l'actionneur et ainsi intervenir plus tard sur une machine sans "défense".

C'est pourquoi l'ensemble de fermeture complet compartiment maintenance et compartiment tirelire sont situés dans la zone blindée du compartiment tirelire.

L'invention n'est pas limitée au mode de réalisation décrit ci-dessus, mais englobe toute variante telle qu'elle apparaît dans les revendications ci-après.

## Revendications

1. Dispositif pour contrôler et commander l'accès différentiel à au moins un premier (3) et un second (4) compartiments délimités à l'intérieur d'une enceinte (1) d'un distributeur de produits et/ou services, de manière à empêcher l'accès au second compartiment (4), tout en permettant l'accès au premier compartiment (3), ledit dispositif comportant :
- des moyens (11) de reconnaissance d'un objet (14) d'identification d'un intervenant (13) et introduit depuis l'extérieur,
- une unité centrale (7) avec laquelle lesdits moyens (11) de reconnaissance sont aptes à communiquer par des premiers moyens de dialogue,
- un actionneur (8) disposé à l'intérieur du second compartiment (4) et susceptible de permettre l'ouverture/fermeture d'une serrure (9) associée audit second compartiment,
caractérisé en ce que ladite unité centrale (7) est apte à communiquer de manière cryptée par les premiers moyens de dialogue avec les moyens de reconnaissance et par des seconds moyens de dialogue avec ledit actionneur (8), en vue de commander ce dernier, et comporte des moyens aptes à engendrer un message crypté à l'aide d'une clé-mère, propre à l'unité centrale (7), ledit actionneur (8) possédant des moyens (43) aptes à décrypter ledit message pour retrouver ladite clé-mère, cette dernière devenant ainsi la clé-fille susceptible d'être utilisée pour engendrer au moins un message de communication entre l'actionneur (8) et l'unité centrale (7) et inversement.

2. Dispositif selon la revendication 1, caractérisé en ce que ladite clé-mère est constituée d'un nombre aléatoire engendré par l'unité centrale (7).

3. Dispositif selon l'une des revendications 1 ou 2, caractérisé en ce que ledit objet (14) introduit par l'intervenant est une carte (14) à mémoire et les moyens (11) de reconnaissance incluent un lecteur (LCAM) de carte à mémoire.

4. Dispositif selon l'une quelconque des revendications 1 à 3, caractérisé en ce que les moyens de dialogue incluent un algorithme de cryptage.

5. Dispositif selon la revendication 4, caractérisé en ce que ledit algorithme de cryptage est un algorithme DES (Data Encryption Standard).

6. Dispositif selon l'une quelconque des revendications 3 à 5, caractérisé en ce que les moyens (11) de reconnaissance sont également aptes à contrôler un code propre au porteur de la carte (14) à mémoire.

7. Dispositif selon l'une quelconque des revendications 1 à 6, caractérisé en ce qu'il comporte également une mémoire apte à enregistrer l'ensemble des opérations effectuées et l'identité des intervenants.

## Patentansprüche

1. Vorrichtung zum Kontrollieren und Steuern des differenzierten Zugangs zu mindestens einem ersten (3) und einem zweiten (4) Abteil, die im Innern eines Raumes (1) eines Verteilers von Erzeugnissen und/oder Dienstleistungen abgegrenzt sind, um bei Zulassung des Zugangs zum ersten Abteil (3) den Zugang zum zweiten Abteil (4) zu sperren, welche Vorrichtung umfaßt:
- Mittel (11) zum Erkennen eines von außen eingeführten Identifikationsobjekts (14) eines Intervenienten (13),
- eine Zentraleinheit (7), mit der über erste Dialogmittel (11) zu kommunizieren die Erkennungsmittel ausgebildet sind,
- einen im Innern des zweiten Abteils (4) angeordneten Betätiger (8), ausgebildet zum Ermöglichen des Öffnens/Schließens einer dem zweiten Abteil zugeordneten Verriegelung (9),
dadurch gekennzeichnet, daß die Zentraleinheit (7) für das Kommunizieren in verschlüsselter Form über die ersten Dialogmittel mit den Erkennungsmitteln und über zweite Dialogmittel mit dem Betätiger (8) ausgebildet ist, um diesen letzteren zu steuern, und Mittel umfaßt, ausgebildet zum Erzeugen einer verschlüsselten Nachricht mit Hilfe eines der Zentraleinheit (7) eigenen Hauptschlüssels, und daß der Betätiger (8) Mittel (43) umfaßt, ausgebildet zum Entschlüsseln der Nachricht zur Wiederauffindung des Hauptschlüssels, der dadurch zum Unterschlüssel wird, ausgebildet für die Verwendung zum Erzeugen mindestens einer Nachricht der Kommunikation zwischen dem Betätiger (8) und der Zentraleinheit (7) und umgekehrt.

2. Vorrichtung nach Anspruch 1, dadurch gekennzeichnet, daß der Hauptschlüssel von einer durch die Zentraleinheit (7) erzeugten Zufallszahl gebildet ist.

3. Vorrichtung nach einem der Ansprüche 1 oder 2, dadurch gekennzeichnet, daß das von dem Intervenienten eingeführte Objekt (14) eine Speicherkarte (14) ist und die Erkennungsmittel (11) einen Speicherkarten-Leser (LCAM) umfassen.

4. Vorrichtung nach einem der Ansprüche 1 bis 3, dadurch gekennzeichnet, daß die Dialogmittel einen Verschlüsselungsalgorithmus umfassen.

5. Vorrichtung nach Anspruch 4, dadurch gekennzeichnet, daß der Verschlüsselungsalgorithmus ein DES-(Data Encryption Standard)-Algorithmus ist.

6. Vorrichtung nach einem der Ansprüche 3 bis 5, dadurch gekennzeichnet, daß die Erkennungsmittel (11) ferner für die Kontrolle eines dem Träger der Speicherkarte (14) eigenen Codes ausgebildet ist.

7. Vorrichtung nach einem der Ansprüche 1 bis 6, dadurch gekennzeichnet. daß sie ferner einen Speicher umfaßt, ausgebildet für das Registrieren der Gesamtheit von ausgeführten Operationsn und der Identität der Intervenienten.

## Claims

1. A device for controlling and giving differential access to at least a first compartment (3) and a second compartment (4) defined inside an enclosure (1) of a dispenser for goods and/or services, in such a manner as to prevent access to the second compartment (4) while allowing access to the first compartment (3), said device comprising:
· recognition means (11) for recognizing an identifying object (14) of an intervening person (13), the object being inserted from the outside;
· a central unit (7) with which said recognition means (11) are adapted to communicate through first dialog means; and
· an actuator (8) disposed inside the second compartment (4) and adapted to allow opening/closing of a lock (9) associated with said second compartment,
said device being characterized in that said central unit (7) is adapted to communicate in an encrypted manner through the first dialog means with the recognition means and through second dialog means with said actuator (8), so as to control the actuator, and includes means adapted to generate an encrypted message with the aid of a mother key specific to the central unit (7), said actuator (8) having means (43) adapted to decrypt said message in order to recover said mother key, the latter thus becoming the daughter key adapted to be used to generate at least one communication message between the actuator (8) and the central unit (7) and vice versa.

2. A device according to claim 1, characterized in that said mother key is formed by a random number generated by the central unit (7).

3. A device according to claim 1 or 2, characterized in that said object (14) inserted by the intervening person is a memory card (14) and the recognition means (11) include a memory card reader (MCR).

4. A device according to any one of claims 1 to 3, characterized in that the dialog means include an encrypting algorithm.

5. A device according to claim 4, characterized in that said encrypting algorithm is a DES (data encryption standard) algorithm.

6. A device according to any one of claims 3 to 5, characterized in that the recognition means (11) are also adapted to check a code pertaining to the holder of the memory card (14).

7. A device according to any one of claims 1 to 6, characterized in that it further includes a memory adapted to record the set of operations carried out and the identity of the intervening persons.
